# EUROPÄISCHE PATENTSCHRIFT

(11) **EP 0 378 629 B1**
(45) Veröffentlichungstag und Bekanntmachung des Hinweises auf die Patenterteilung: **28.04.1993**
(21) Anmeldenummer: 89907131.0
(22) Anmeldetag: 16.06.1989
(51) Int. Cl.: F04B 11/00

(54) **KOLBENPUMPE**
PISTON PUMP
POMPE A PISTON

(30) Priorität: 07.07.1988 DE 3822988; 06.05.1989 DE 3914954
(43) Veröffentlichungstag der Anmeldung: 25.07.1990
(73) Patentinhaber: ALFRED TEVES GmbH, 60441 Frankfurt (DE)
(72) Erfinder: BUDECKER, Ludwig, D-6000 Frankfurt/Main (DE); DAVID, Anton, D-6071 Götzenhain (DE); GUSE, Hans-A., D-6380 Homburg (DE); ZUTT, Ulrich, D-6272 Niedernhausen (DE)
(74) Vertreter: Portwich, Peter
(86) Internationale Anmeldenummer: EP8900679
(87) Internationale Veröffentlichungsnummer: WO9000682

(56) Entgegenhaltungen:
- FR-A- 2 305 614
- FR-A- 2 499 651
- US-A- 2 311 916
- US-A- 2 473 726
- US-A- 3 146 724
- US-A- 4 641 860

## Beschreibung

Die Erfindung betrifft eine Kolbenpumpe nach dem Oberbegriff des Anspruchs 1.

Bei derartigen Pumpen enstehen unerwünschte Geräusche durch Druckpulsation. Zur Geräuschdämpfung ist aus der DE AS 28 24 239 bekannt, das Druckmittel von der Arbeitskammer zum Druckanschluß über einen Sammelraum zu führen, der als Schwingungstilger wirkt.

Zur Dämpfung von Schwingungen in den Ansaugleitungen ist es bekannt, sog. Ansaugwindkessel zu verwenden. Diese Ansaugwindkessel haben jedoch den Nachteil, daß sie, um einen akzeptablen Ausgleich zwischen der Strömungsgeschwindigkeit der angesaugten und der abgegebenen Flüssigkeit zu gewährleisteten, eine enorme Baugröße erfordern. Ferner werden sie bei Hochvakuumentlüftung mit anschließender Druckbefüllung unwirksam.

Aus der FR-A-2 305 614 geht eine mit einem Dämpfungselement versehene Kolbenpumpe hervor. Das schlauchförmige Dämpfungselement enthält entweder eine geschlossene, gasgefüllte Kammer oder es besteht aus Schaumstoff. Das schlauchförmige Dämpfungselement ist einstückig über den Außenumfang eines in den Pumpenraum eingesetzten Ringfilterelementes gestülpt, wobei das Druckmittel über einen außerhalb des Ringfilterelementes gelegenen Ansaugraum in den innerhalb des Ringfilterelementes befindlichen Druckraum (Arbeitskammer) und damit zu einer an einem Verbrauch angeschlossenen Druckleitung gepumpt werden kann.

Ziel der Erfindung ist es daher, eine Geräuschdämpfung für Kolbenpumpen zu schaffen, die sich durch besonders geringen Platzbedarf bei bestmöglichen Dämpfungseigenschaften auszeichnet, mit einfachen Mitteln kostensparend realisierbar sowie wartungsfreundlich ist und dabei für den Einsatz bei Pumpen geeignet ist, die vor der Druckbefüllung vakuumentlüftet werden.

Diese Aufgabe wird erfindungsgemäß durch die den Patentanspruch 1 kennzeichnenden Merkmale gelöst.

Folglich geht die Erfindung von einem Dämpfungselement aus, das als ringförmig geschlossener Gummischlauch ausgebildet ist. Hierdurch läßt sich eine große Dämpfungsfläche erzielen, wobei das Dämpfungselement besonders gut mittels eines in beide Enden des Dämpfungsschlauches einfügbaren Verbindungsstück druckmitteldicht im Ansaugraum eingefügt ist und zur Führung und zum Zwecke einer definierten Verformbarkeit an einem Ringfilterelement positioniert ist. Am Filterelement sind stegförmig ausgebildete Haltearme vorgesehen , die teilgreifend in einem radialen Abstand mit nahezu gleicher Abstandsteilung das Dämpfungselement aufnehmen. Hierdurch ist eine einfache Montage, Demontage und somit schnellte Austauschbarkeit gewährleistet.

Weitere vorteilhafte Merkmale, sowie die Funktion der Erfindung ergeben sich aus der nachstehenden Beschreibung anhand den Zeichnungen.

Hierzu zeigt:
Fig. 1 den prinzipiellen Aufbau einer Pumpen-Ausführungsform gemäß dem Stand der Technik,
Fig. 2 ein konkretes Ausführungsbeispiel des Erfindungsgegenstandes und
Fig. 3 eine Gesamtansicht des als Dämpfungsschlauch ausgebildeten Dämpfungselementes mit im Teilschnitt dargestellten Verbindungsstück.

Fig. 1 zeigt schematisch eine radiale Kolbenpumpe 1, die an einem Elektromotor angeflanscht ist. Die Radialkolbenpumpe 1 fördert über den Ansaugraum 3 und die Saugleitung 4 Flüssigkeit aus einem Behälter in die Druckleitung 5. Zum Kompensieren der Pulsation des Ansaugdruckes ist im Ansaugraum 3 ein elastisch verformbares Formteil 6 angeordnet, das aus einem geschäumten Werkstoff mit geschlossenen Luft- oder Gasblasen besteht. Die Geometrie dieses Formteiles 6 richtet sich nach den speziellen Raumverhältnissen im Saugbereich der Pumpe. Statt einem geschäumten Werkstoff kann auch ein Formteil verwandt werden, das statt der vielen Blasen nur eine oder mehrere speziell ausgebildete Luft- bzw. Gaskammern aufweist.

Die in Fig. 2 dargestellte, erfindungsgemäße Ausführungsform zeigt einen im Ansaugraum 3 angeordneten, ringförmig umlaufenden Dämpfungsschlauch 9, der durch das ebenfalls im Ansaugraum 3 angeordnete, ringförmige Filterelement 10 fixiert ist. Hierzu ist das Filterelement 10 mit mehreren, über den Umfang des Filterelementes verteilte Haltearme 11 versehen, die den Dämpfungsschlauch 9 teilweise umgeben und ihn so zwischen dem Filterelement 10 und der angrenzenden Wand im Gehäuse 12 einspannen. Der Dämpfungsschlauch 9 ist als ein an seinen beiden Enden zusammengestecktes Bauteil ausgeführt, oder er kann aus mehreren Segmenten, die jeweils ineinandergesteckt sind, zusammengesetzt sein.

Fig. 3 zeigt eine Gesamtansicht des gasgefüllten Dämpfungsschlauches 9, wonach im Bereich des Teilschnittes das stumpfwinklig abgekröpfte, in die beiden Enden des Schlauches eingefügte Verbindungsstück 13 druckmitteldicht die gasundurchlässige Kammer 8 im Dämpfungsschlauch 9 verschließt. Der Dämpfungsschlauch 9 ist vorzugsweise aus Gummi hergestellt, so daß die Vorspannkraft des aufgeweiteten Gummis die beiden Schlauchenden auf den beidseitig kegelstumpfförmig angefasten Verbindungsstück 13 verschiebegesichert hält.

### Bezugszeichenliste:

- 1: Radialkolbenpumpe
- 2: Elektromotor
- 3: Ansaugraum
- 4: Saugleitung
- 5: Druckleitung
- 6: Formteil
- 8: Kammer
- 9: Dämpfungsschlauch
- 10: Filterelement
- 11: Haltearm
- 12: Gehäuse
- 13: Verbindungsstück

## Patentansprüche

1. Kolbenpumpe (1) mit mindestens einem Förderkolben, der Druckmittel von einem Ansaugraum (3) über eine Arbeitskammer in einen Druckanschluß fördert, mit einem im Ansaugraum angeordneten elastomeren Dämpfungselement (9), das durch einen verformbaren Dämpfungsschlauch (9) mit vorzugsweise ringförmiger, geschlossener Gestalt gebildet ist, wobei der Dämpfungsschlauch (9) mindestens eine geschlossene, gasgefüllte Kammer aufweist, dadurch **gekennzeichnet,** daß die Kammer von einem in die beiden Enden des Dämpfungsschlauches (9) einfügbaren Verbindungsstück (13) druckmitteldicht verschließbar ist, daß der Außendurchmesser des Dämpfungsschlauches (9) mit mehreren über den Umfang eines Filterelementes (10) verteilte und im wesentlichen axial erstreckende Haltearme (11) zusammenwirkt und daß die Haltearme (11) des Filterelementes (10) den Dämpfungsschlauch (9) teilweise radial umgreifen.

2. Kolbenpumpe nach Anspruch 1, dadurch **gekennzeichnet,** daß das Verbindungsstück (13) des Dämpfungsschlauches (9) einen kreisrunden Querschnitt aufweist und vorzugsweise stumpfwinklig abgekröpft ist.

3. Kolbenpumpe nach Anspruch 1 oder 2, dadurch **gekennzeichnet,** daß der Außendurchmesser des Verbindungsstückes (13) spiegelsymmetrisch über eine identische, zu beiden Seiten seiner Abkröpfung in den Dämpfungsschlauch (9) einzufügenden Länge größer ist, als der Innendurchmesser des Dämpfungsschlauches (9).

4. Kolbenpumpe nach mindestens einem der vorhergehenden Ansprüche, dadurch **gekennzeichnet,** daß der Außendurchmesser des Verbindungsstückes (13) näherungsweise dem Außendurchmesser des Dämpfungsschlauches (9) entspricht.

5. Kolbenpumpe nach mindestens einem der vorhergehenden Ansprüche, dadurch **gekennzeichnet,** daß das Filterelement (10) mit dem Dämpfungsschlauch (9) im Ansaugraum (3) der Pumpe zusammenwirkt.

6. Kolbenpumpe nach mindestens einem der vorhergehenden Ansprüche, dadurch **gekennzeichnet,** daß das Filterelement (10) an die Form des Dämpfungsschlauches angepaßt und radial durchströmbar ist.

7. Kolbenpumpe nach mindestens einem der Ansprüche 1 bis 6, dadurch **gekennzeichnet,** daß der Dämpfungsschlauch (9) an seiner Mantelfläche durch eine, den Ansaugraum (3) begrenzende Wand partiell abstützend kontaktiert ist.

## Claims

1. A piston pump (1) having at least one delivery plunger delivering pressure fluid from a suction chamber (3) via a working chamber into a pressure port, comprising an elastomeric damping element (9) arranged in the suction chamber and being formed by a deformable damping hose (9) of preferably annular closed configuration, the said damping hose (9) containing at least one closed gas-filled compartment,
**characterised** in that the compartment is closable pressure-fluid-tightly by a connecting portion (13) which can be inserted into the two ends of the damping hose (9), in that the external diameter of the damping hose (9) is coacting with a plurality of retaining arms (11) which are distributed over the periphery of a filter element (10) and which extend substantially in axial direction, and in that the retaining arms (11) of the filter element (10) embrace the damping hose (9) partly in radial direction.

2. A piston pump as claimed in claim 1,
**characterised** in that the connecting portion (13) of the damping hose (9) has a circular cross-section and is bent preferably at an obtuse angle.

3. A piston pump as claimed in claim 1 or 2,
**characterised** in that the external diameter of the connecting portion (13) mirror-symmetrically is larger than the internal diameter of the damping hose (9) by an identical length to be inserted into the damping hose (9) on either side of its angled-off portion.

4. A piston pump as claimed in at least one of the preceding claims,
**characterised** in that the external diameter of the connecting portion (13) by approximation corresponds to the external diameter of the damping hose (9).

5. A piston pump as claimed in at least one of the preceding claims,
**characterised** in that the filter element (10) cooperates with the damping hose (9) in the suction chamber (3) of the pump.

6. A piston pump as claimed in at least one of the preceding claims,
**characterised** in that the filter element (10) is conformed to the shape of the damping hose and can be penetrated by fluid in radial direction.

7. A piston pump as claimed in at least one of the claims 1 to 6,
**characterised** in that the damping hose (9), at its periphery, is in partially supporting contact with a wall confining the suction chamber (3).

## Revendications

1. Pompe à pistons (1), comprenant au moins un piston de refoulement, qui, par l'intermédiaire d'une chambre de travail, refoule de l'agent de pression d'une chambre d'aspiration (3) à un raccord de refoulement, et un élément amortisseur élastomère (9) qui est dispose dans la chambre d'aspiration et est constitue d'un tuyau souple amortisseur (9) déformable et présentant une norme fermée, de préférence annulaire, ce tuyau souple amortisseur (9) comportant au moins une chambre fermée remplie de gaz, caractérisée en ce que la chambre est agencée de façon à pouvoir être obturée, d'une manière étanche à l'agent de pression, par une par une pièce de liaison (13) agencée de façon à pouvoir être introduite dans les deux extrémités du tuyau souple amortisseur (9), en ce que la zone circonférentielle extérieure de ce tuyau souple amortisseur (9) coopère avec plusieurs bras de maintien (11) repartis sur le pourtour de l'élément de filtration (10) et s'étendant d'une manière pratiquement axiale et en ce que les bras de maintien (11) de l'élément de filtration (10) entourent d'une manière partielle dans le sens radial le tuyau souple amortisseur (9).

2. Pompe à pistons suivant la revendication 1, caractérisée en ce que la pièce de liaison (13) du tuyau souple amortisseur (9) possède une section transversale circulaire et est de préférence coudée suivant un angle obtus.

3. Pompe à pistons suivant la revendication 1 ou 2, caractérisée en ce que, d'une manière symétrique par rapport à un plan et sur une longueur identique devint être introduite des deux côtes de son coude dans le tuyau souple amortisseur (9), le diamètre extérieur de la pièce de liaison (13) est supérieur au diamètre intérieur de ce tuyau souple amortisseur (9).

4. Pompe à pistons suivant au moins l'une des revendications précédentes, caractérisée en ce que le diamètre extérieur de la pièce de liaison (13) est approximativement égal au diamètre extérieur du tuyau souple amortisseur (5).

5. Pompe à pistons suivant au moins l'une des revendications précédentes, caractérisée en ce que l'élément de filtration (10) coopère avec le tuyau souple amortisseur (9) dans la chambre d'aspiration (3) de la pompe.

6. Pompe à pistons suivant l'une des revendications précédentes, caractérisée en ce que l'élément de filtration (10) est adapte à la norme du tuyau souple amortisseur et est agence de façon à pouvoir être traverse par un écoulement radial.

7. Pompe à pistons suivant au moins l'une des revendications 1 à 6, caractérisé en ce que, sur sa surface périphérique, le tuyau souple amortisseur (9) reçoit, avec un appui partiel, le contact d'une paroi délimitant la chambre d'aspiration (3).
